# FASCICULE DE BREVET EUROPEEN

(11) **EP 0 430 745 B1**
(45) Date de publication et mention de la délivrance du brevet: **29.06.1994**
(21) Numéro de dépôt: 90403209.1
(22) Date de dépôt: 13.11.1990
(51) Int. Cl.: H01Q 9/06, H01Q 21/06, H01Q 21/24

(54) **Antenne à polarisation circulaire, notamment pour réseau d'antennes**
Zirkular polarisierte Antenne, insbesondere für Gruppenantenne
Circular polarized antenna, particularly for array antenna

(30) Priorité: 24.11.1989 FR 8915474
(43) Date de publication de la demande: 05.06.1991
(73) Titulaire: THOMSON-CSF, 75008 Paris (FR)
(72) Inventeur: Bouko, Jean, F-92045 Paris la Défense (FR); Grosbois, Marcel, F-92045 Paris la Défense (FR); Roger, Joseph, F-92045 Paris la Défense (FR)
(74) Mandataire: Albert, Claude

(56) Documents cités:
- EP-A- 0 085 486
- GB-A- 2 191 044
- GB-A- 2 211 024
- US-A- 4 737 793

## Description

La présente invention concerne une antenne à polarisation circulaire, notamment une antenne élémentaire pour réseau d'antennes, comme connue par EP-A-0,085,486.

Dans nombre de circonstances, il est souhaitable de disposer d'une polarisation circulaire, notamment dans les applications radar, où l'on sait que la polarisation circulaire permet d'éliminer les échos produits par les obstacles à réflexion isotrope, tout particulièrement les échos de pluie (provoqués par les gouttelettes d'eau en suspension dans les nuages).

En effet, l'onde émise selon une polarisation circulaire donnée, par exemple une polarisation circulaire droite, va être déphasée de 180° par réflexion sur l'obstacle et va donc être renvoyée avec une polarisation inverse, circulaire à gauche dans cet exemple. Il sera alors aisé, au niveau du récepteur, de supprimer cette réflexion au moyen d'un éliminateur de polarisation croisée.

L'un des buts de l'invention est de proposer une telle antenne à polarisation circulaire, notamment pour servir de source primaire (antenne élémentaire) dans une antenne réseau, et qui puisse être alimentée directement par une ligne dite « triplaque ».

Une ligne triplaque est constituée par un conducteur central plat formant âme de coaxial, pris en sandwich entre deux épaisseurs de diélectrique (éventuellement l'air) elles-mêmes recouvertes à leurs surfaces extérieures par des conducteurs situés au droit du conducteur central et alimentés en parallèle, donc équipotentiels, formant conducteurs périphériques de masse.

Cette technologie triplaque est très courante en particulier dans les antennes réseau, car eue permet de réaliser aisément les distributeurs complexes nécessaires à l'alimentation des différentes sources primaires du réseau.

En revanche, l'un des inconvénients de la technologie triplaque tenait au fait que, jusqu'à présent, il n'existait aucune source primaire à polarisation circulaire prolongeant directement la ligne triplaque d'alimentation.

En effet, les sources primaires à polarisation circulaire connues (antennes hélicoïdales, antennes « bougie », etc.) ne fonctionnent pas dans le même mode que la ligne triplaque et nécessitent donc, outre l'interfaçage mécanique et électrique de la source à la ligne triplaque, un changement de mode d'excitation préjudiciable à un fonctionnement optimal de la source.

Par ailleurs, les éléments rayonnants réalisés jusqu'à présent en technologie triplaque ne procuraient pas de polarisation circulaire, et il était donc nécessaire, pour obtenir un tel mode de polarisation, de leur adjoindre des polariseurs tels que des polariseurs à lames diélectriques, à vis, à fils, etc., avec toutes les pertes d'adaptation et difficultés de réalisation corrélatives.

Un premier but de la présente invention est de proposer une nouvelle forme de source pri maire à polarisation circulaire qui puisse directement prolonger la ligne triplaque d'alimentation, généralement constituée par l'une des ramifications d'un distributeur d'antenne réseau.

Avec une telle source, on pourra, pour produire le rayonnement, utiliser le mode TM ou quasi-TM caractéristique des lignes triplaques, qui procure une excellente largeur de bande.

On verra en outre que la structure, très simple, de la source selon l'invention conduit à une industrialisation à faible coût, particulièrement avantageuse pour la réalisation de réseaux comportant un grand nombre de sources primaires.

Essentiellement, l'invention consiste à prolonger la ligne d'alimentation par deux dipôles triplaques orthogonaux alimentés par un déphaseur dont les branches de sortie sont directement prolongées de manière à former les deux dipôles, afin de constituer une source primaire monobloc rayonnant une onde polarisée circulairement (on sait en effet que, pour produire une onde polarisée circulairement, il convient d'exciter deux dipôles orthogonaux voisins par des signaux de même amplitude mais en quadrature de phase).

Un second but de la présente invention est de proposer une structure d'antenne qui, avec ces mêmes caractéristiques de large bande, de compacité et de simplicité de réalisation, autorise, outre la polarisation circulaire (à droite ou à gauche), une polarisation linéaire (rectiligne) surajoutée à la polarisation circulaire, typiquement une polarisation rectiligne verticale et/ou horizontale.

Comme on le verra, l'antenne de la présente invention permet notamment, à partir d'un unique élément rayonnant et par simple commutation sélective de voies d'entrée du signal, d'obtenir à volonté:
- une polarisation circulaire droite,
- une polarisation circulaire gauche,
- une polarisation rectiligne horizontale, et/ou
- une polarisation rectiligne verticale.

Cette caractéristique d'antenne à polarisations multiples est particulièrement intéressante pour les antennes assurant simultanément deux fonctions, par exemple la fonction classique de surveillance - obtenue par une polarisation circulaire - et une fonction IFF (Identification Friend or Foe: identification ami ou ennemi) - obtenue par une polarisation rectiligne.

À cet effet, l'antenne selon l'invention, qui est excitée par une ligne triplaque d'alimentation comprenant deux conducteurs périphérique disposés respectivement au-dessus et au-dessous d'au moins un conducteur central, comporte :
- des moyens triplaque d'excitation comprenant un coupleur hybride 90°, symétrique et à large bande, avec une première et une seconde branche de sortie et au moins une branche d'entrée recevant de la ligne triplaque un signai à rayonner,
- un premier élément rayonnant dipolaire, comprenant deux branches quart d'onde formées en prolongeant dans leur plan, en direction transversale et dans un même sens, chacun des conducteurs périphériques de la ligne triplaque, et une branche quart d'onde formée en prolongeant dans son plan, parallèlement aux deux branches précitées mais en sens opposé, la première branche de sortie du coupleur hybride 90°,
- un second élément rayonnant dipolaire, orthogonal au premier, comprenant deux branches quart d'onde formées par repliement, dans des sens opposés, respectivement de la seconde branche de sortie du coupleur hybride 90° et de l'un des conducteurs périphériques, ces deux branches quart d'onde étant coplanaires et s'étendant perpendiculairement aux plans des conducteurs.

De cette manière, on excite les éléments rayonnants dipolaires par des signaux respectifs semblables, de même amplitude mais déphasés de 90°, ce qui polarise ainsi circulairement le signal à rayonner.

On peut notamment appliquer sélectivement le signal à rayonner sur l'une ou l'autre des branches d'entrée du coupleur hybride 90° en fonction du sens, droit ou gauche, choisi pour la polarisation circulaire.

De façon avantageuse, pour pouvoir, comme indiqué plus haut, combiner à la polarisation circulaire une polarisation rectiligne, les moyens triplaque d'excitation comprennent un second coupleur hybride 90°, monté en cascade avec le premier, avec une première et une seconde branche de sortie reliées à la première et à la seconde branche d'entrée du premier coupleur, et au moins une branche d'entrée recevant de la ligne triplaque un signal à rayonner, de manière à exciter les éléments rayonnants dipolaires par des signaux respectifs semblables, de même amplitude et phase et polariser ainsi linéairement le signal à rayonner.

On peut notamment appliquer sélectivement le signal à rayonner sur l'une et/ou sur l'autre des branches d'entrée du second coupleur hybride 90° en fonction du sens, vertical et/ou horizontal, choisi pour la polarisation rectiligne.

On va donner maintenant donner un exemple de réalisation de l'invention, en référence aux figures annexées.
La figure 1 est une vue perspective de l'antenne selon l'invention, l'un des plans de masse de la ligne triplaque étant partiellement arrachée.
La figure 2 est une vue en élévation, selon II-II de la figure 1 de cette même antenne.
La figure 3 illustre une variante de réalisation, dans laquelle deux coupleurs mis en cascade permettent d'obtenir, outre les polarisations circulaires, des polarisations rectilignes.

Sur les figures, la ligne triplaque d'alimentation est constituée de conducteurs centraux, tels que 1 ou 2, disposés en sandwich entre deux conducteurs périphériques 3 et 4 formant demi-plans de masse ; ces divers conducteurs sont réalisés sous forme de plaques ou bandes rigides disposées parallèlement entre elles et séparées par un diélectrique approprié qui peut être l'air, des entretoises étant alors simplement prévues pour maintenir précisément à leur place les différents éléments de la ligne.

La ligne triplaque peut notamment constituer l'extrémité de l'une des ramifications d'un répartiteur d'antenne réseau (non représenté).

Cette ligne d'alimentation excite, de la manière que l'on décrira plus bas, d'une part un dipôle horizontal 10 destiné à produire la composante horizontale de la polarisation circulaire de l'onde, et d'autre part un dipôle vertical 20 destiné à produire la composante verticale de cette même polarisation circulaire.

On notera incidemment que les termes tels que « horizontal » ou « vertical » ne sont bien entendus pas limitatifs et ne se réfèrent qu'au mode de réalisation illustré, qui correspond à la configuration la plus courante dans les antennes réseau, où les distributeurs triplaques sont généralement horizontaux. Cette orientation n'est cependant aucunement restrictive et toute autre orientation absolue dans l'espace pourrait être choisie dès lors que la condition, évoqué plus loin, d'orthogonalité entre les deux dipôles est respectée.

Dans le même ordre d'idées, bien que l'on décrive ici l'antenne de l'invention essentiellement sous forme d'une source émettant une onde polarisée circulairement, cette même antenne peut aussi bien être utilisée sans aucune modification, du fait du principe de réciprocité, en tant qu'antenne de réception.

Le dipôle horizontal 10 est réalisé en prolongeant transversalement (c'est-à-dire perpendiculairement à la direction axiale de l'antenne, matérialisée par l'axe Δ), l'un des conducteurs centraux de la ligne d'alimentation par une branche 11 formant l'une des moitiés d'un dipôle. L'autre moitié du dipôle est constituée par des branches 12, 13 formées en prolongeant transversalement, de l'autre côté de l'axe A (mais du même côté pour les deux branches 12 et 13), les conducteurs périphériques 3 et 4 de la ligne d'alimentation.

Les branches 11, 12 et 13 sont de même longueur, égale à environ un quart d'onde.

Le dipôle 20 est formé par repliement d'un autre conducteur central vers le bas, ce qui donne la branche 21, et de l'un des conducteurs périphériques (ici, le conducteur supérieur 4) vers le haut, ce qui donne la seconde branche 22 du dipôle 20. Ces deux- branches 21 et 22 ont également une longueur d'environ un quart d'onde.

Les conducteurs périphériques 3 et 4 sont repliés en 5 et 6 de manière à former un plan de masse constituant le plan de court-circuit des dipôles 10 et 20.

Les dipôles 10 et 20 sont alimentés conjointement au moyen d'un coupleur 30 intercalé entre les lignes d'alimentation 1 et 2 et les dipôles 10 et 20.

Ce coupleur permet, de manière en elle-même connue, (d'exciter les deux dipôles de l'antenne avec un déphasage relatif de 90° (quadrature).

Ici, le coupleur 30 est un coupleur du type « coupleur hybride 90° », dit encore « coupleur hybride 3 dB », « anneau hybride 3 dB » ou « échelle 3 dB » .

Ce coupleur hybride 90°, en lui-même connu, comporte essentiellement deux branches d'entrée 31 et 31' symétriques (du point de vue radioélectrique) et deux branches de sortie, également symétriques 32 et 32'. Ces quatre branches aboutissent à quatre segments 33, 34, 35 et 36 ayant chacun une longueur d'environ un quart d'onde. Ces segments 33 à 36 peuvent être rectilignes, comme illustré sur la figure - et l'on parle généralement de « coupleur en échelle » - ou curvi lignes - et l'on parle alors plutôt d' « anneau hybride » -, ou même prendre des formes plus complexes, les paramètres importants étant la longueur et la largeur des lignes de transmission formées par ces segments.

Les dimensions des branches d'entrée 31 et 31', des branches de sortie 32 et 32' et des lignes 35 et 36 sont telles que ces éléments sont tous adaptés sur l'impédance caractéristique de l'antenne et de ses circuits associés, typiquement 50 Q. En revanche, on donne aux lignes 33 et 34 une largeur supérieure, de manière à créer une désadaptation d'impédance. Cette désadaptation est telle que les signaux appliqués sur l'une ou l'autre branche d'entrée 31 ou 31' vont se trouver divisés et, du fait des retards introduits par les lignes quart d'onde 33 à 36, vont donner sur chacune des branches de sortie 32 et 32' des signaux semblables, de même amplitude mais déphasés de 90°.

Un tel coupleur hybride 90° présente un certain nombre d'avantages, notamment le fait qu'il permet de maintenir un déphasage de 90° quasiment constant sur une très large bande de fréquences, typiquement sur une largeur de bande de 20%, avec un ROS peu affecté par les variations de fréquence dans cette bande ; autrement dit, ce coupleur hybride reste parfaitement adapté même si la fréquence varie autour de la fréquence centrale pour laquelle il a été calculé.

Ainsi, si l'on applique un signal sur la branche d'entrée 31 du coupleur hybride 30, on réalisera, du fait de l'alimentation symétrique équiamplitude mais en quadrature, une polarisation circulaire tournée vers la droite, tandis que, si l'on applique le signal sur la branche d'entrée 31' du coupleur hybride 30, on obtiendra une polarisation circulaire inverse, c'est-à-dire tournée vers la gauche.

Avantageusement, on peut configurer le système d'alimentation de l'antenne de manière à rayonner non seulement une polarisation circulaire (droite ou gauche), mais également une polarisation rectiligne, verticale et/ou horizontale (il peut être notamment intéressant, dans certaines applications, d'utiliser simultanément les deux polarisations rectilignes croisées).

On peut, à cet effet, court-circuiter sélectivement certaines parties du coupleur, par exemple au moyen de diodes PIN, de manière à n'exciter qu'un seul des deux dipôles.

On préfère cependant utiliser la solution illustrée schématiquement figure 3, consistant à prévoir un second coupleur hybride 90° référencé 40, monté en amont du premier. Les deux coupleurs 30 et 40 sont montés en cascade, c'est-à-dire que les deux branches de sortie 42, 42' du coupleur amont 40 sont directement reliées aux branches d'entrée 31, 31' du coupleur aval 30.

Par commutation sélective, on applique le signal à rayonner sur l'une et/ou l'autre des deux branches d'entrée 41,41' du coupleuramont40, et/ou sur l'une et/ou l'autre des branches d'entrée 31, 31' du coupleur aval 30.

On pourra ainsi obtenir, simultanément ou successivement, avec un seul et même ensemble rayonnant (c'est-à-dire avec un seul et même couple de dipôles 10, 20) :
- une polarisation circulaire droite, si l'on applique le signal par la voie d'entrée 31 du coupleur aval 30,
- une polarisation circulaire gauche, si l'on applique le signal par la voie d'entrée 31' du coupleur aval 30,
- une polarisation rectiligne horizontale, si l'on applique le signal par la voie d'entrée 41 du coupleur amont 40, et
- une polarisation rectiligne verticale, si l'on applique le signal par la voie d'entrée 51 du coupleur amont 40.

La sélection de la polarisation souhaitée pourra s'obtenir facilement de manière en elle-même connue par commutation des différentes voies, par exemple au moyen de diodes PIN.

Un tel type d'antenne élémentaire se prête particulièrement bien à la constitution d'un réseau plan, qui peu comprendre plusieurs dizaines ou plusieurs centaines d'éléments rayonnants.

Chaque élément rayonnant sera alors associé à un coupleur hybride qui lui est propre, les différents coupleurs étant alimentés de façon appropriée, de manière en elle-même également connue, par des circuits répartiteurs appropriés.

La configuration de l'ensemble élément rayon- nant/coupleur hybride de la présente invention permet d'avoir une disposition très compacte, ce qui permettra de rapprocher au maxi mum les uns des autres les divers éléments rayonnants. Or on sait que, dans une antenne réseau, si l'on veut éviter l'apparition de lobes de réseau préjudiciables à une large couverture angulaire, il est nécessaire de rapprocher le plus possible les divers éléments rayonnants, idéalement avec un espacement non supérieur à une demi- longueur d'onde.

On notera que, dans l'antenne de l'invention, les centres de phase respectifs des deux dipôles vont se trouver légèrement décalés en raison de leurs positions respectives (entraxe x). Ce décalage induit certes une légère dissymétrie et donc un léger défaut de circularité de la polarisation pour l'élément rayonnant, mais ce défaut peut être aisément compensé en alternant le positionnement des dipôles d'un élément rayonnant au suivant dans le réseau.

On constate ainsi qu'un entraxe x de l'ordre de 0,25 λ procure un fonctionnement satisfaisant, à condition de compenser le défaut de circularité en alternant le positionnement des dipôles dans le réseau, comme on vient de l'indiquer. En disposant le dipôle vertical 20 légèrement en retrait par rapport au dipôle horizontal 10, il est possible de réduire encore cet entraxe, par exemple jusqu'à une valeur de l'ordre de 0, 15λ .

Une telle antenne peut être réalisée pour toutes les bandes de fréquences où la technologie triplaque peut être mise en oeuvre, typiquement les bandes L, S et C.

## Revendications

1. Une antenne à polarisation circulaire, notamment une antenne élémentaire pour réseau d'antennes, cette antenne étant excitée par une ligne triplaque d'alimentation comprenant deux conducteurs périphériques (3, 4) disposés respectivement au-dessus et au-dessous d'au moins un conducteur central (1; 2), caractérisée en ce quelle comporte :
- des moyens triplaque d'excitation comprenant un coupleur hybride 90°(30), symétrique et à large bande, avec une première (32) et une seconde (32') branche de sortie et au moins une branche d'entrée (31 ; 31') recevant de la ligne triplaque un signal à rayonner,
- un premier élément rayonnant dipolaire (10), comprenant deux branches quart d'onde (12, 13) formées en prolongeant dans leur plan, en direction transversale et dans un même sens, chacun des conducteurs périphériques (3, 4) de la ligne triplaque, et une branche quart d'onde (11) formée en prolongeant dans son plan, parallèlement aux deux branches précitées mais en sens opposé, la première branche de sortie (32) du coupleur hybride 90°,
- un second élément rayonnant dipolaire (20), orthogonal au premier, comprenant deux branches quart d'onde (21, 22) formées par repliement, dans des sens opposés, respectivement de la seconde branche de sortie (32') du coupleur hybride 90° et de l'un (4) des conducteurs périphériques, ces deux branches quart d'onde étant coplanaires et s'étendant perpendiculairement aux plans des conducteurs,
de manière à exciter les éléments rayonnants dipolaires par des signaux respectifs semblables, de même amplitude mais déphasés de 90° et polariser ainsi circulairement le signal à rayonner.

2. Utilisation de l'antenne de la revendication 1, dans laquelle on applique sélectivement le signal à rayonner sur l'une (31) ou l'autre (31') des branches d'entrée du coupleur hybride 90° en fonction du sens, droit ou gauche, choisi pour la polarisation circulaire.

3. L'antenne de la revendication 1, dans laquelle les moyens triplaque d'excitation comprennent un second coupleur hybride 90° (40), monté en cascade avec le premier (30), avec une première (42) et une seconde (42') branche de sortie reliées à la première (31) et à la seconde (31') branche d'entrée du premier coupleur, et au moins une branche d'entrée (41 ; 41') recevant de la ligne triplaque un signal à rayonner,
de manière à exciter les éléments rayonnants dipolaires par des signaux respectifs semblables, de même amplitude et phase et polariser ainsi linéairement le signal à rayonner.

4. Utilisation de l'antenne de la revendication 3, dans laquelle on applique sélectivement le signal à rayonner sur l'une (41) et/ou sur l'autre (41') des branches d'entrée du second coupleur hybride 90° en fonction du sens, vertical et/ou horizontal, choisi pour la polarisation rectiligne.

## Patentansprüche

1. Zirkular polarisierte Antenne, insbesondere Elementarantenne für Gruppenantennen, wobei diese Antenne mittels einer Dreiplatten-Speiseleitung angeregt wird, die zwei periphere Leiter (3, 4) aufweist, die über bzw. unter wenigstens einem Mittelleiter (1; 2) angeordnet sind,
dadurch gekennzeichnet, daß sie enthält:
- aus drei Platten gebildete Anregungsmittel mit einem breitbandigen symmetrischen 90°-Hybridkoppler mit einem ersten (32) und einem zweiten (32') Ausgangszweig und wenigstens einem Eingangszweig (31; 31'), der von der Dreiplatten-Leitung ein abzustrahlendes Signal empfängt,
- ein erstes Dipol-Strahlerelement (10) mit zwei Viertelwellenzweigen (12, 13), die durch Verlängern jedes der peripheren Leiter (3, 4) der Dreiplatten-Leitung in ihrer Ebene in Querrichtung und in dergleichen Richtung gebildet sind, und einem Viertelwellenzweig (11), der durch Verlängern des ersten Ausgangszweiges (32) des 90°-Hybridkopplers in seiner Ebene parallel zu den zwei vorgenannten Armen, jedoch in entgegengesetzter Richtung gebildet ist,
- ein zweites, senkrecht zum ersten verlaufendes DipolStrahlerelement (20) mit zwei Viertelwellenzweigen (21, 22), die durch Umbiegen des zweiten Ausgangszweiges (32') des 90°-Hybridkopplers bzw. eines der peripheren Leiter (4) gebildet sind, wobei die zwei Viertelwellenzweige in einer Ebene liegen und senkrecht zu den Ebenen der Leiter verlaufen,
so daß die Dipol-Strahlerelemente mit jeweils gleichen Signalen mit gleicher Amplitude jedoch einer Phasenverschiebung um 90° angeregt werden und das abzustrahlende Signal auf diese Weise zirkular polarisiert wird.

2. Anwendung der Antenne gemäß Anspruch 1, bei welcher in auswählbarer Weise das abzustrahlende Signal an den einen (31) oder den anderen (31') der Eingangszweige des 90°-Hybridkopplers abhängig von der für die zirkulare Polarisation gewählten Richtung, rechts oder links, angelegt wird.

3. Antenne nach Anspruch 1, bei welcher das aus drei Platten gebildete Anregungsmittel einen zweiten 90°-Hybridkoppler (40) enthält, der mit dem ersten (30) in Kaskade geschaltet ist, mit einem ersten (42) und einem zweiten (42') Ausgangszweig, der mit dem ersten (31) und dem zweiten (31') Eingangszweig des ersten Kopplers verbunden ist, und wenigstens einem Eingangszweig (41; 41'), der von der Dreiplatten-Leitung ein abzustrahlendes Signal empfängt, so daß die Dipol-Strahlerelemente mit jeweils ähnlichen Signalen der gleichen Amplitude und Phase angelegt werden und auf diese Weise das abzustrahlende Signal linear polarisiert wird.

4. Anwendung der Antenne gemäß Anspruch 3, bei welcher das abzustrahlende Signal in ausgewählter Weise an den einen (41) und/oder an den anderen (41') der Eingangszweige des zweiten 90°-Hybridkopplers in Abhängigkeit von der für die geradlinige Polarisierung gewählten Richtung, verti kal u nd/ oder horizontal, angelegt wird.

## Claims

1. A circular polarization antenna, in particular an elementary antenna for an antenna array, this antenna being energized by a three-layer feed line comprising two peripheral conductors (3, 4) respectively disposed above and below at least one central conductor (1 ; 2), characterized in that it comprises:
- three-layer energizing means comprising a symmetrical, wide-band, 90° hybrid coupler (30), with a first (32) and a second (32') output branch and at least one input branch (31 ; 31') receiving from the three-layer line a signal to be radiated,
- a first dipolar radiating element (10), comprising two quarter-wave branches (12,13) formed by prolonging each of the peripheral conductors (3, 4) of the three-layer line in their plane in a transverse direction and similarly directed and a quarter-wave branch (11) formed by prolonging the first output branch (32) of the 90° hybrid coupler in its plane, parallel to the two previously mentioned branches but oppositely directed,
- a second dipolar radiating element (20), perpendicular to the first one, comprising two quarter-wave branches (21, 22) formed by respectively folding back, in opposite directions, the second output branch (32') of the 90° hybrid coupler and one (4) of the peripheral conductors, these two quarter-wave branches being coplanar and extending perpendicular to the planes of the conductors,
in such a way as to energize the dipolar radiating elements with similar respective signals, having the same amplitude but having a 90° phase difference and thus to polarize circularly the signal to be radiated.

2. Use of the antenna according to Claim 1, wherein the signal to be radiated is selectively applied to one (31) or the other (31') of the input branches of the 90° hybrid coupler depending on the direction, right or left, chosen for the circular polarization.

3. Antenna according to Claim 1, wherein the three-layer energizing means comprise a second 90° hybrid coupler (40), connected in cascade with the first one (30), with a first output branch (42) and a second output branch (42') connected to the first input branch (31) and to the second input branch (31') of the first coupler, and to at least one input branch (41 ; 41') receiving from the three-layer line a signal to be radiated,
in such a way as to energize the dipolar radiating elements with similar respective signals having the same amplitude and phase and thus to polarize linearly the signal to be radiated.

4. Use of the antenna according to Claim 3, wherein the signal to be radiated is applied selectively to one (41) and/or to the other (41') of the input branches of the second 90° hybrid coupler depending on the direction, vertical and/or horizontal, chosen for the linear polarization.
